# EUROPÄISCHE PATENTSCHRIFT

(11) **EP 1 150 588 B1**
(45) Veröffentlichungstag und Bekanntmachung des Hinweises auf die Patenterteilung: **18.06.2003**
(21) Anmeldenummer: 00906315.7
(22) Anmeldetag: 10.02.2000
(51) Int. Cl.: A45D 40/24, A45D 40/04

(54) **STIFT**
PENCIL
CRAYON

(30) Priorität: 11.02.1999 DE 19905723
(43) Veröffentlichungstag der Anmeldung: 07.11.2001
(73) Patentinhaber: Schwan-STABILO Cosmetics GmbH & Co., 90562 Heroldsberg (DE)
(72) Erfinder: RÖDER, Georg, D-91126 Schwabach (DE)
(74) Vertreter: Patentanwälte Leinweber & Zimmermann
(86) Internationale Anmeldenummer: EP0001087
(87) Internationale Veröffentlichungsnummer: WO00047080

(56) Entgegenhaltungen:
- EP-A- 0 492 266

## Beschreibung

Die Erfindung betrifft einen Stift mit einer Haltehülse mit zwei Enden, einer ersten Stellhülse, die an einem ersten Ende der Haltehülse derart gehalten ist, daß sie bezüglich der Haltehülse verdreht werden kann, einer ersten Mine, die mittels eines eine erste Stellspindel aufweisenden ersten Getriebes derart mit der ersten Stellhülse gekoppelt ist, daß sie sich bei einem Verdrehen der ersten Stellhülse bezüglich der Haltehülse in Axialrichtung der ersten Stellhülse verschiebt, einer zweiten Stellhülse, die an einem zweiten Ende der Haltehülse derart gehalten ist, daß sie bezüglich der Haltehülse verdreht werden kann, und einer zweiten Mine, die mittels eines eine zweite Stellspindel aufweisenden zweiten Getriebes derart mit der zweiten Stellhülse gekoppelt ist, daß sie sich bei einem Verdrehen der zweiten Stellhülse bezüglich der Haltehülse in Axialrichtung der zweiten Stellhülse verschiebt, wobei die erste Stellspindel rohrförmig ist und es mindestens eine erste Betriebsstellung gibt, in der die zweite Stellspindel mit ihrem der zweiten Mine abgewandten Ende in die erste Stellspindel hineinragt.

Stifte der eingangs genannten Art sind bekannt, beispielsweise aus der EP 0 492 266 B1. Dabei kann es sich beispielsweise um Kosmetikstifte handeln. Selbstverständlich können es aber auch Stifte für andere Zwecke, wie beispielsweise zum Schreiben, Zeichnen, Malen oder Markieren sein. Die an den freien Enden der Minen angeordneten Auftragelemente können beliebig gestaltet und beliebig gehalten sein. Es können beispielsweise auch Minen mit Auftragelementen für Schreibflüssigkeiten sowie Festminen Verwendung finden.

Bei den bekannten Stiften besteht ein Problem dahingehend, daß die zweite Stellspindel an ihrem der zweiten Mine abgewandten Ende nicht verläßlich gelagert bzw. geführt ist, wenn sie nicht in die erste Spindel hineinragt. Das ist insbesondere dann der Fall, wenn beide Stellspindeln bzw. Minen über ein bestimmtes Maß hinaus nach außen verschoben sind.

Zwar ist es theoretisch möglich, die Maximalverschiebung der beiden Stellspindeln bzw. der Minen auf ein Maß zu begrenzen, bei dem die zweite Stellspindel gerade noch in die erste Stellspindel hineinragt. Eine solche Begrenzung würde aber insbesondere bei Benutzung selbstverzehrender Minen eine entsprechende Begrenzung der Minenlänge und damit der Minenmasse mit sich bringen.

Der Erfindung liegt mithin die Aufgabe zugrunde, einen Stift der eingangs genannten Art dahingehend zu verbessern, daß eine sichere Führung bzw. Halterung der zweiten Stellspindel ohne entsprechende Begrenzung der maximalen Minenlänge gewährleistet ist.

Erfindungsgemäß wird die gestellte Aufgabe dadurch gelöst, daß es mindestens eine zweite Betriebsstellung gibt, in der die zweite Stellspindel nicht mit ihrem der zweiten Mine abgewandten Ende in die erste Stellspindel hineinragt, und eine nicht mit der ersten Stellspindel identische Führungseinrichtung zum Sichern des der zweiten Mine abgewandten Endes der zweiten Stellspindel gegen ein Kippen quer zur Axialrichtung zumindest in der zweiten Betriebsstellung vorgesehen ist, in die die erste Stellspindel hineinragt und bezüglich derer die erste Stellspindel axial verschieblich und drehbar gehalten ist.

Mit anderen Worten sind erfindungsgemäß die beiden Stellspindeln bzw. die beiden Minen so weit herausfahrbar, nämlich in die erwähnte zweite Betriebsstellung, daß die zweite Stellspindel nicht mehr in die erste Stellspindel hineinragt. Dennoch ist ein Kippen des der zweiten Mine abgewandten Endes der zweiten Stellspindel quer zur Axialrichtung unterbunden, wenn auch nicht durch die erste Stellspindel. Vielmehr ist eine gesonderte Führungseinrichtung zu diesem Zwecke vorgesehen.

Dadurch ist das Maß des Herausfahrens der beiden Minen nicht mehr durch die Notwendigkeit begrenzt, die zweite Stellspindel mittels der ersten Stellspindel gegen das erwähnte Kippen zu sichern. Dennoch ist das Kippen aber zuverlässig verhindert, nämlich durch die Führungseinrichtung.

Erfindungsgemäß bevorzugt ist vorgesehen, daß die Führungseinrichtung das der zweiten Mine abgewandte Ende der zweiten Stellspindel in jeder Betriebsstellung gegen ein Kippen quer zur Axialrichtung sichert. Mit anderen Worten ist zwar vorgesehen, daß die zweite Stellspindel zumindest in der ersten Betriebsstellung in die erste Stellspindel hineinragt. Dabei sichert aber die zweite Stellspindel die erste Stellspindel nicht gegen ein Kippen quer zur Axialrichtung. Dazu ist erfindungsgemäß bevorzugt die Führungseinrichtung vorgesehen.

Selbstverständlich kann das der ersten Mine abgewandte Ende der ersten Stellspindel gegen ein Kippen quer zur Axialrichtung gesichert sein. Erfindungsgemäß bevorzugt ist aber vorgesehen, daß die Führungseinrichtung das der ersten Mine abgewandte Ende der ersten Stellspindel in jeder Betriebsstellung gegen ein Kippen quer zur Axialrichtung sichert. Diese Sicherung kann alternativ oder zusätzlich zu anderen Sicherungen vorgesehen sein.

Die Führungseinrichtung kann prinzipiell beliebig gestaltet sein. Erfindungsgemäß bevorzugt hat sie aber die Form einer Hülse. Dabei nimmt die Hülse einerseits die zweite Stellspindel auf und ist andererseits selbst von der ersten Stellspindel aufgenommen. Dadurch kann sie beide Stellspindeln gegen ein Kippen quer zur Axialrichtung sichern.

Bevorzugt ist die Führungshülse an ihrem der zweiten Mine abgewandten Ende geschlossen. Dadurch können die beiden Minen beispielsweise flüssigkeits- und gasdicht voneinander getrennt gehalten werden, was beispielsweise dann vorteilhaft ist, wenn eine der beiden Minen eine flüchtige Komponente beinhaltet, während die andere Mine pulverförmig ist. In einem solchen Fall besteht nämlich die Gefahr, daß die flüchtige Komponente das Pulver kontaminiert.

Im folgenden ist die Erfindung anhand eines bevorzugten Ausführungsbeispiels unter Bezugnahme auf die Zeichnung mit weiteren Einzelheiten näher erläutert. Dabei zeigt
die einzige Figur eine Axialschnittansicht eines bevorzugten Ausführungsbeispiels der Erfindung.

Bei dem in der Zeichnung dargestellten Zwei-Minen-Stift handelt es sich um einen Kosmetikstift, der auf der in der Zeichnung unten dargestellten Seite eine Mine mit flächigem Auftragbereich, also beispielsweise einen Lippenstift aufweist, während es sich bei der in der Zeichnung oben gelegenen Mine um eine eher spitz zulaufende Mine, etwa einen Liner, handelt.

Der gezeigte Stift weist eine Haltehülse 10 auf, in die auf der unteren Seite eine erste Stellhülse 12 eingesteckt ist. Dabei ist die erste Stellhülse 12 durch geeignete Maßnahmen (beispielsweise Schnappverriegelung) zwar axial unbeweglich bezüglich der Haltehülse 10 gehalten. Sie ist aber bezüglich der Haltehülse 10 drehbar. Innerhalb der ersten Stellhülse 12 befindet sich ein erster Minenhalter 14, der einen ersten Hohlraum 16 zum Aufnehmen von Minenmasse (nicht gezeigt) aufweist. Auf seiner in der Zeichnung oben dargestellten Seite trägt der erste Minenhalter 14 eine erste Stellspindel 18, die hohl ausgebildet ist und auf ihrer Außenseite ein Gewinde trägt. Von dem Gewinde ist ein im Schnitt dargestellter Gewindegang mit 20 bezeichnet.

In die erste Stellspindel 18 ragt eine Führungshülse 22 hinein. Die erste Stellspindel 18 ist bezüglich der Führungshülse 22 axial verschieblich und drehbar gehalten.

Die Führungshülse 22 nimmt in ihrem Innenraum eine zweite Stellspindel 24 auf. Die zweite Stellspindel 24 ist ebenfalls bezüglich der Führungshülse 22 axial verschieblich und verdrehbar gehalten. Die zweite Stellspindel 24 weist auf ihrem Außenmantel ein Gewinde auf, von dem ein im Schnitt dargestellter Gewindegang mit 26 bezeichnet ist. Die zweite Stellspindel ist an ihrer in der Zeichnung oben dargestellten Seite mit einem zweiten Minenhalter 28 starr verbunden. Der zweite Minenhalter 28 ragt in eine zweite Stellhülse 30 hinein. Er weist einen zweiten Hohlraum 32 zum Aufnehmen einer Mine auf.

Zum Zusammenwirken mit den erwähnten Außengewinden der beiden Stellspindeln sind Innengewindeelemente 34 und 36 vorgesehen, die drehfest und axial unverschieblich mit der Haltehülse 10 gekoppelt sind.

Das Innengewindeelement 34 wird bei der in der Zeichnung dargestellten Ausführungsform zusammen mit der ersten Stellhülse 12 einstückig im Wege des Spritzgusses hergestellt. Nach dem Einführen des Innengewindeelements 34 in das in der Zeichnung unten dargestellte Ende der Haltehülse 10 wird die erste Stellhülse 12 bezüglich der Haltehülse 10 verdreht. Da die Haltehülse 10 in dem Bereich des Innengewindeelements 34 und das Innengewindeelement 34 selbst jeweils eine unrunde Kontur haben, kann das Innengewindeelement 34 nicht gegen die Haltehülse 10 verdreht werden. Vielmehr dreht es sich mit der Haltehülse 10 gegen die erste Stellhülse 12, wodurch das Innengewindeelement 34 von der Stellhülse 12 abbricht. Zu diesem Zweck ist zwischen den beiden genannten Elementen eine Sollbruchstelle vorgesehen.

Das Innengewindeelement 36 ist bei der dargestellten Ausführungsform einstückig mit der Führungshülse 22 ausgebildet. Ferner ist es einstückig mit einer Zwischenhülse 38 ausgelegt. Dabei ist das Innengewindeelement 36 in Radialrichtung federnd ausgebildet. In geöffnetem Zustand kann daher die zweite Stellspindel in das Innengewindeelement 36 eingeführt werden. Erst zum Einführen des Innengewindeelements 36 mit der darin steckenden zweiten Stellspindel 24 in die Haltehülse 10 greift das Innengewindeelement 36 in das auf der zweiten Stellspindel vorgesehene Außengewinde ein.

Der erste Minenhalter 14 und die erste Stellhülse 12 sind zwar drehfest miteinander gekoppelt, gegeneinander aber axial verschieblich gehalten. Das gleiche gilt für die zweite Stellhülse 30 und den zweiten Minenhalter 28. Solcherlei Drehkopplungen mit gleichzeitiger axialer Verschieblichkeit sind allgemein bekannt, weshalb sie nicht näher erläutert werden müssen. Beispielsweise können sie durch unrunde ineinandergreifende Konturen verwirklicht werden.

Auf beide Seiten des dargestellten Stiftes kann ein Schoner 40 bzw. 42 aufgesteckt werden, um die Mine zu schützen, beispielsweise gegen Austrocknen.

Einem ähnlichen Zweck dient dasjenige Merkmal, wonach die Führungshülse 22 an ihrer in der Zeichnung unten dargestellten Seite verschlossen ist. Dadurch ist ausgeschlossen, daß sich die beiden Minen des Stiftes gegenseitig beeinträchtigen, beispielsweise dadurch, daß flüchtige Bestandteile in der einen Mine die andere Mine kontaminieren. Ferner wird dadurch ein Anschlag gebildet, der eine Axialverschiebung der zweiten Stellspindel in der Zeichnung nach unten begrenzt.

Die Verstellung der Minen geht bei dem in der Zeichnung dargestellten Ausführungsbeispiel wie folgt vonstatten:

Zur Verstellung der Mine auf der in der Zeichnung unten gelegenen Seite wird die erste Stellhülse 12 gegen die Haltehülse 10 verdreht. Damit verdreht sich auch der mit der ersten Stellhülse 12 verbundene erste Minenhalter 14 mit der daran angebrachten ersten Stellspindel 18. Durch den Gewindeeingriff des mit der Haltehülse 10 drehfest verbundenen Innengewindeelements 34 werden bei der genannten Verdrehung der erste Minenhalter 14 und die erste Stellspindel 18 axial bezüglich der Haltehülse verschoben, wodurch die von dem ersten Minenhalter 14 gehaltene Mine axial bezüglich der Haltehülse 10 verstellt werden kann.

In ähnlicher Weise erfolgt eine axiale Verstellung der auf der oberen Seite gehaltenen Mine durch Verdrehen der zweiten Stellhülse 30 bezüglich der Haltehülse 10. Mit der zweiten Stellhülse 30 verdrehen sich nämlich auch der zweite Minenhalter 28 sowie die zweite Stellspindel 24, was wegen des Gewindeeingriffs mit dem Innengewindeelement 36 zu einer Axialverschiebung der zweiten Stellspindel 24 sowie des zweiten Minenhalters 28 mit der darin gehaltenen Mine führt.

In dem in der Zeichnung dargestellten Zustand, d.h. dann, wenn beide Minen ganz eingefahren sind, sind die beiden Stellspindeln 18 und 24 derart angeordnet, daß sich die eine in die andere hineinerstreckt, wodurch die axiale Baulänge des Gesamtstiftes minimiert ist. Sind beide Minen maximal ausgefahren, so liegt in der Zeichnung das untere Ende der zweiten Stellspindel 24 oberhalb von dem oberen Ende der ersten Stellspindel 18. Die beiden Stellspindeln können sich daher in einem solchen Zustand nicht mehr gegenseitig gegen ein Kippen quer zur Axialrichtung sichern. Diese Sicherungsfunktion erfolgt aber durch die Führungshülse 22, in die sich in dem genannten maximal ausgefahrenen Zustand die zweite Stellspindel 24 noch hineinerstreckt, während die erste Stellspindel 18 die Führungshülse 22 gerade noch umschließt.

Die in der Beschreibung, den Ansprüchen sowie der Zeichnung offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Stift mit
einer Haltehülse (10) mit zwei Enden,
einer ersten Stellhülse (12), die an einem ersten Ende der Haltehülse (10) derart gehalten ist, daß sie bezüglich der Haltehulse (10) verdreht werden kann,
einer ersten Mine, die mittels eines eine erste Stellspindel (18) aufweisenden ersten Getriebes derart mit der ersten Stellhülse (12) gekoppelt ist, daß sie sich bei einem Verdrehen der ersten Stellhülse (12) bezüglich der Haltehülse (10) in Axialrichtung der ersten Stellhülse (12) verschiebt,
einer zweiten Stellhülse (30), die an einem zweiten Ende der Haltehülse (10) derart gehalten ist, daß sie bezüglich der Heltehülse (10) verdreht werden kann, und
einer zweiten Mine, die mittels eines eine zweite Stellspindel (24) aufweisenden zweiten Getriebes derart mit der zweiten Stellhülse (30) gekoppelt ist, daß sie sich bei einem Verdrehen der zweiten Stellhülse (30) bezüglich der Haltehülse (10) in Axialrichtung der zweiten Stellhülse (30) verschiebt,
wobei die erste Stellspindel (18) rohrförmig ist und es mindestens eine erste Betriebsstellung gibt, in der die zweite Stellspindel (24) mit ihrem der zweiten Mine abgewandten Ende in die erste Stellspindel (18) hineinragt, und
es mindestens eine zweite Betriebsstellung gibt, in der die zweite Stellspindel (24) nicht mit ihrem der zweiten Mine abgewandten Ende in die erste Stellspindel (18) hineinragt, und
eine nicht mit der ersten Stellspindel (18) identische hülsenförmige Führungseinrichtung (22) zum Sichern des der zweiten Mine abgewandten Endes der zweiten Stellspindel (24) gegen ein Kippen quer zur Axialrichtung zumindest in der zweiten Betriebsstellung vorgesehen ist, in die die erste Stellspindel (18) hineinragt und bezüglich derer die erste Stellspindel (18) axial verschieblich und drehbar gehalten ist.

2. Stift nach Anspruch 1, **dadurch gekennzeichnet, daß** die Führungseinrichtung (22) das der zweiten Mine abgewandte Ende der zweiten Stellspindel (24) in jeder Betriebsstellung gegen ein Kippen quer zur Axialrichtung sichert.

3. Stift nach Anspruch 1 oder 2, **dadurch gekennzeichnet, daß** die Führungseinrichtung (22) das der ersten Mine abgewandte Ende der ersten Stellspindel (18) in jeder Betriebsstellung gegen ein Kippen quer zur Axialrichtung sichert.

4. Stift nach einem der vorangehenden Ansprüche, **dadurch gekennzeichnet, daß** die Führungseinrichtung (22) an ihrem der zweiten Mine abgewandten Ende geschlossen ist.

## Claims

1. Pencil having
a retaining sleeve (2) with two ends,
a first adjusting sleeve (12), which is retained at a first end of the retaining sleeve (10) such that it can be rotated in relation to the retaining sleeve (10),
a first refill, which is coupled to the first adjusting sleeve (12), by a first transmission means having a first adjusting spindle (18), such that it is displaced in the axial direction of the first adjusting sleeve (12) when the first adjusting sleeve (12) is rotated in relation to the retaining sleeve (10),
a second adjusting sleeve (30), which is retained at a second end of the retaining sleeve (10) such that it can be rotated in relation to the retaining sleeve (10), and
a second refill, which is coupled to the second adjusting sleeve (30), by a second transmission means having a second adjusting spindle (24), such that it is displaced in the axial direction of the second adjusting sleeve (30) when the second adjusting sleeve (30) is rotated in relation to the retaining sleeve (10),
wherein the first adjusting spindle (18) is tubular, and there is at least one first operating position, in which the second adjusting spindle (24) projects into the first adjusting spindle (18) by way of its end which is directed away from the second refill, and
there is at least one second operating position, in which the second adjusting spindle (24) does not project into the first adjusting spindle (18) by way of its end which is directed away from the second refill, and
there is provided a sleeve-like guide device (22) which is not identical to the first adjusting spindle (18), by means of which that end of the second adjusting spindle (24) which is directed away from the second refill is secured against tilting transversely to the axial direction at least in the second operating position, which projects into the first actuating spindle (18), and in relation to which the first adjusting spindle (18) is retained such that it can be displaced axially and rotated.

2. Pencil according to Claim 1, **characterized in that**, by means of the guide device (22), that end of the second adjusting spindle (24) which is directed away from the second refill is secured against tilting transversely to the axial direction in any operating position.

3. Pencil according to Claim 1 or 2, **characterized in that**, by means of the guide device (22), that end of the first adjusting spindle (18) which is directed away from the first refill is secured against tilting transversely to the axial direction in any operating position.

4. Pencil according to one of the preceding claims, **characterized in that** the guide device (22) is closed at its end which is directed away from the second refill.

## Revendications

1. Crayon comprenant :
une douille de tenue (10) présentant deux extrémités,
une première douille de réglage (12), qui à une première extrémité de la douille de tenue (10) est maintenue d'une manière telle qu'elle peut être tournée par rapport à la douille de tenue,
une première mine qui, au moyen d'un premier mécanisme présentant un premier fuseau de réglage (18) est couplée avec la première douille de réglage (12) d'une manière telle que, lors d'une rotation de la première douille de réglage (12) par rapport à la douille de tenue (10) se déplace dans la direction axiale de la première douille de réglage (12),
une seconde douille de réglage (30) qui, à une seconde extrémité de la douille de tenue (10) est maintenue d'une manière telle qu'elle peut être tournée par rapport à la douille de tenue (10),
une seconde mine qui, au moyen d'un second mécanisme présentant un second fuseau de réglage (24) est couplée avec la seconde douille de réglage (30) d'une manière telle que, lors d'une rotation de la seconde douille de réglage (30) par rapport à la douille de tenue (10), elle se déplace dans la direction axiale de la seconde douille de réglage (30),
le premier fuseau de réglage (18) étant en forme de tube et, dans au moins une première position de fonctionnement, le second fuseau de réglage (24) pénètre dans le premier fuseau de réglage (18) par son extrémité opposée à la seconde mine, et
dans au moins une seconde position de fonctionnement, le second fuseau de réglage (24) ne pénètre pas dans le premier fuseau de réglage (18) par son extrémité opposée à la seconde mine, et
un dispositif de guidage en forme de douille (22) non identique au premier fuseau de réglage (18) est prévu pour empêcher l'extrémité du second fuseau de réglage opposée à la seconde mine, de basculer transversalement à la direction axiale au moins dans la seconde position de fonctionnement, dispositif dans lequel pénètre le premier fuseau de réglage (18) et par rapport auquel le premier fuseau de réglage (18) est maintenu mobile axialement et en rotation.

2. Crayon selon la revendication 1, **caractérisé en ce que** le dispositif de guidage (22) empêche l'extrémité du second fuseau de réglage (24) opposée à la seconde mine de basculer transversalement à la direction axiale, dans chaque position de fonctionnement.

3. Crayon selon l'une des revendications 1 ou 2, **caractérisé en ce que** le dispositif de guidage (22) empêche l'extrémité du premier fuseau de réglage (18) opposée à la première mine de basculer transversalement à la direction axiale, dans chaque position de fonctionnement.

4. Crayon selon l'une quelconque des revendications précédentes, **caractérisé en ce que** le dispositif de guidage (22) est obturé à son extrémité opposée à la seconde mine.
